# EUROPÄISCHE PATENTANMELDUNG

(11) **EP 3 085 821 A1**
(43) Veröffentlichungstag der Anmeldung: **26.10.2016**
(21) Anmeldenummer: 15164854.0
(22) Anmeldetag: 23.04.2015
(51) Int. Cl.: D04B 27/32

(54) **Legebarrenanordnung einer Kettenwirkmaschine**

(71) Anmelder: Karl Mayer Textilmaschinenfabrik GmbH, 63179 Obertshausen (DE)
(72) Erfinder: Keller, Alexander, 63225 Langen (DE)
(74) Vertreter: Knoblauch, Andreas

(57) **Zusammenfassung**

Es wird eine Legebarrenanordnung (1) einer Kettenwirkmaschine angegeben mit mindestens einem Fadenführer (2), der an einem Antriebselement (3) angeordnet ist, das mit einer Antriebseinrichtung (4) und mit mindestens einem Gegenkraftelement (7, 8) in Wirkverbindung steht.

Eine Kettenwirkmaschine soll mit hoher Arbeitsgeschwindigkeit betrieben werden können.

Hierzu ist vorgesehen, dass das Gegenkraftelement (7, 8) als hydraulisches Gegenkraftelement ausgebildet ist, das mit einer Flüssigkeit als Druckfluid arbeitet, die durch Druckflüssigkeitsquelle (19) bereitgestellt ist.

## Beschreibung

Die Erfindung betrifft eine Legebarrenanordnung einer Kettenwirkmaschine mit mindestens einem Fadenführer, der an einem Antriebselement angeordnet ist, das mit einer Antriebseinrichtung und mit mindestens einem Gegenkraftelement in Wirkverbindung steht.

Eine derartige Legebarrenanordnung ist beispielsweise aus DE 100 35 160 A1 bekannt. Hier sind zwei Gegenkraftelemente an den beiden Enden des Antriebselements angeordnet. Die Gegenkraftelemente sind als pneumatische Zylinder ausgebildet, die an eine Druckluftquelle angeschlossen sind.

Bei der Herstellung einer Wirkware müssen Fäden nach bestimmten Vorgaben geführt werden, um ein gewünschtes Muster zu bilden. Zum Führen des Fadens wird der Fadenführer verwendet, der durch die Antriebseinrichtung über das Antriebselement bewegt wird. Um die bewegte Masse klein zu halten und möglichst wenig Bauraum zu verwenden, ist das Antriebselement vielfach sehr dünn ausgebildet und damit nicht biegesteif. Das Antriebselement kann also nur auf Zug belastet werden. Vielfach wird eine derartige Anordnung auch als "String-Barre" bezeichnet.

Um das Antriebselement gespannt zu halten, wirkt die Antriebseinrichtung in eine Richtung auf das Antriebselement und das Gegenkraftelement in die entgegengesetzte Richtung. Man kann auch vorsehen, dass man zwei Gegenkraftelemente verwendet, die in entgegengesetzte Richtungen auf das Antriebselement wirken, so dass die Antriebseinrichtung mit geringeren Kräften arbeiten kann.

In Abhängigkeit von dem gewünschten Muster muss der Fadenführer bei jedem Maschenbildungsvorgang hin und her bewegt werden. Wenn man die Kettenwirkmaschine mit einer hohen Arbeitsgeschwindigkeit betreiben kann, ergeben sich dadurch relativ kurze Taktzeiten. Trotzdem muss der Fadenführer mit einer hohen Positioniergenauigkeit bewegt werden können.

Mit zunehmender Arbeitsgeschwindigkeit der Kettenwirkmaschine steigen die auf den oder die Fadenführer wirkenden Beschleunigungen und damit auch die entsprechenden Kräfte. Es besteht das Risiko, dass Schwingungen entstehen, die sich negativ auf die Positioniergenauigkeit auswirken. Eine unzureichende Positioniergenauigkeit beinhaltet das Risiko, dass die Fadenführer an die Wirknadeln anschlagen. Im schlimmsten Fall kann es zu einer Kollision und damit zu einer Zerstörung der Wirkwerkzeuge kommen.

Der Erfindung liegt die Aufgabe zugrunde, eine Kettenwirkmaschine mit hoher Arbeitsgeschwindigkeit betreiben zu können.

Diese Aufgabe wird mit einer Legebarrenanordnung der eingangsgenannten Art dadurch gelöst, dass das Gegenkraftelement als hydraulisches Gegenkraftelement ausgebildet ist, das mit einer Flüssigkeit als Druckfluid arbeitet, die durch eine Druckflüssigkeitsquelle bereitgestellt ist.

Die Verwendung einer Flüssigkeit anstelle eines Gases hat mehrere Vorteile. Mit einer Flüssigkeit lassen sich in der Regel höhere Drücke erzeugen, so dass man die erforderlichen Kräfte auch mit Komponenten erreichen kann, die einen geringen Bauraum benötigen. Das Antriebselement kann auch mit höheren Kräften beaufschlagt werden, was sich positiv auf das Schwingungsverhalten auswirkt. Zudem haben Flüssigkeiten eine höhere Viskosität als Gase. Dies führt zu einer gegenüber Gasen verbesserten Dämpfung bei der Bewegung der Flüssigkeit in dem System, das mit dem Gegenkraftelement verbunden ist.

Vorzugsweise ist die Flüssigkeit eine inkompressible Flüssigkeit. Eine inkompressible Flüssigkeit ändert ihr Volumen mit dem Druck praktisch nicht. Damit entfällt das Risiko, dass das Druckfluid sozusagen als Feder wirkt, was sich negativ auf das Schwingungsverhalten der Legebarrenanordnung auswirken könnte.

Vorzugsweise steht das Gegenkraftelement mit einem mit der Flüssigkeit gefülltem Puffervolumen in Verbindung. Ein derartiges Puffervolumen wird zur Reduzierung des Einflusses dynamischer Stöße auf das Hydrauliksystem, das mit dem Gegenkraftelement verbunden ist, verwendet.

Auch ist von Vorteil, wenn das Gegenkraftelement einen Druckraum aufweist, der von einem Zylinder und einem in Zylinder bewegbaren Kolben begrenzt ist, wobei der Druckraum in Schwerkraftrichtung unterhalb des Kolbens angeordnet ist. Bei einer derartigen Ausgestaltung ist es auf einfache Weise möglich, den Druckraum vollständig mit der Flüssigkeit zu füllen und Gase zu entlüften, so dass sich tatsächlich ein quasi starres System ergibt, das die erforderlichen Kräfte auf das Antriebselement wirken lässt.

Hierbei ist bevorzugt, dass das Puffervolumen mindestens das 10-fache, vorzugweise mindestens das 50-fache und besonders bevorzugt mindestens das 100-fache des Volumens des Druckraums beträgt. Das Puffervolumen ist also sehr viel größer als das Volumen, das bei einer Versatzbewegung des Antriebselements bewegt werden muss. Dies wirkt sich günstig auf das Schwingungsverhalten aus.

Vorzugsweise ist das Puffervolumen in Schwerkraftrichtung zumindest teilweise höher angeordnet als das Gegenkraftelement. Dies hat den Vorteil, dass bei Ausfall der Druckflüssigkeitsquelle immer noch ein statischer Flüssigkeitsdruck aus dem Puffervolumen vorhanden ist, der für definierte Verhältnisse in dem Druckraum sorgt.

Vorzugsweise weist das Gegenkraftelement eine Dämpfungseinrichtung auf. Diese Dämpfungseinrichtung kann im einfachsten Fall durch den Anschluss des Druckraums an das Hydrauliksystem gebildet sein. Ein derartiger Anschluss setzt einer Bewegung der Flüssigkeit beim Ein- und Ausströmen in oder aus dem Druckzylinder einen gewissen Widerstand entgegen, der sich günstig, nämlich dämpfend, auf das Schwingungsverhalten auswirkt.

Vorzugsweise steht das Antriebselement mit zwei Gegenkraftelementen in Wirkverbindung, die in entgegengesetzten Richtigen auf das Antriebselement wirken. Die Gegenkraftelemente sorgen also dafür, dass das Antriebselement gespannt bleibt. Die Antriebseinrichtung muss dann nur noch diejenigen Kräfte erzeugen, die zur Bewegung des Antriebselements erforderlich sind.

Vorzugsweise ist die Druckflüssigkeitsquelle mit den beiden Gegenkraftelementen verbunden. Damit ergibt sich automatisch der gleiche Druck in den Druckräumen der beiden Gegenkraftelemente. Wenn die Gegenkraftelemente jedenfalls im Hinblick auf die wirksamen Druckangriffsflächen gleich ausgebildet sind, dann ergeben sich hierdurch auch die gleichen Kräfte an den beiden Enden des Antriebselements.

Vorzugsweise ist die Druckflüssigkeitsquelle zwischen den Gegenkraftelementen angeordnet. Damit kann man auch zumindest annähernd gleiche Wege oder Strömungslängen zwischen der Druckflüssigkeitsquelle und den beiden Gegenkraftelementen erzeugen, so dass sich auch hierdurch jedenfalls annähernd symmetrische Bedingungen ergeben.

Vorzugsweise ist die Druckflüssigkeitsquelle als Konstantdruckquelle ausgebildet. Der Druck verändert sich also im Betrieb nicht.

Allerdings ist hierbei bevorzugt, dass die Konstantdruckquelle einen einstellbaren Druck aufweist. Der Druck kann also in Abhängigkeit von anderen Betriebsbedingungen der Kettenwirkmaschine auf einen gewünschten Wert eingestellt werden. Beispielsweise ist es günstig, bei einer höheren Arbeitsgeschwindigkeit auch einen höheren Druck zu verwenden.

Die Erfindung wird im Folgenden anhand von bevorzugten Ausführungsbeispielen in Verbindung mit der Zeichnung beschrieben. Hierin zeigen:
- Fig. 1: eine stark schematisierte Darstellung einer Legebarrenanordnung einer Kettenwirkmaschine,
- Fig. 2: eine entsprechende Darstellung einer zweiten Ausführungsform einer Legebarrenanordnung,
- Fig. 3: eine entsprechende Darstellung einer dritten Ausführungsform einer Legebarrenanordnung,
- Fig. 4: eine entsprechende Darstellung einer vierten Ausführungsform einer Legebarrenanordnung,
- Fig. 5: eine entsprechende Darstellung einer fünften Ausführungsform einer Legebarrenanordnung.

Fig. 1 zeigt stark schematisiert eine Legebarrenanordnung 1 einer im Übrigen nicht näher dargestellten Kettenwirkmaschine. Die Legebarrenanordnung 1 weist eine Reihe von Fadenführern 2 auf, die beispielsweise als Lochnadeln ausgebildet sein können.

Die Fadenführer 2 sind an einem Antriebselement 3 festgelegt. Das Antriebselement steht mit einem Antrieb 4, beispielsweise einem elektrischen Motor, wie einem Schrittmotor, in Wirkverbindung. Das Antriebselement 3 wird bewegt, wenn der Antrieb 4 in Betrieb genommen wird.

Das Antriebselement 3 ist im vorliegenden Fall als Draht oder als Schnur ausgebildet. Eine derartige Legebarrenanordnung 1 kann dementsprechend auch als "String-Barre" bezeichnet werden. Das Antriebselement 3 kann allerdings nur auf Zug belastet werden. Bei einer Belastung auf Druck würde sich das Antriebselement 3 in unzulässiger Weise verformen.

Das Antriebselement 3 ist an den beiden Enden eines Arbeitsbereichs, in dem die Fadenführer 2 angeordnet sind, über Umlenkrollen 5, 6 geführt. Der Antrieb 4 wirkt auf die eine Umlenkrolle 6. Wenn die Umlenkrolle 6 gedreht wird, dann wird das Antriebselement 3 entsprechend verlagert.

Das Antriebselement 3 ist an einem Ende mit einem ersten hydraulischen Gegenkraftelement 7 verbunden. Das Antriebselement 3 ist an seinem anderen Ende mit einem zweiten hydraulischen Gegenkraftelement 8 verbunden.

Die beiden Gegenkraftelemente 7, 8 sind gleich ausgebildet. Das Gegenkraftelement 7 weist einen Kolben 9 auf, der mit einem Zylinder 10 des Gegenkraftelements einen ersten Druckraum 11 begrenzt. Der erste Druckraum 11 ist mit einer Flüssigkeit, insbesondere mit einer inkompressiblen Flüssigkeit, gefüllt.

Auf der anderen Seite des Kolbens 9 ist ein weiterer Raum 12 vorgesehen, der mit Luft gefüllt ist. Der Raum 12 ist hier durch eine Wand 13 abgeschlossen. Es ist aber auch möglich, den Raum 12 zur Umgebung hin offen zu gestalten.

In gleicher Weise weist das zweite Gegenkraftelement 8 einen Kolben 14 auf, der in einem Zylinder 15 beweglich ist und mit dem Zylinder 15 einen zweiten Druckraum 16 begrenzt. Auf der anderen Seite des Kolbens 14 ist ein weiterer Raum 17 angeordnet, der mit Luft gefüllt ist. Auch dieser Raum 17 ist durch eine Wand 18 geschlossen und kann, falls gewünscht oder erforderlich, zur Umgebung hin offen sein.

Die beiden Druckräume 11, 16 sind mit einer Druckflüssigkeitsquelle 19 verbunden. Die Druckflüssigkeitsquelle 19 weist beispielsweise einen Kolben 20 auf, der mit einer konstanten Kraft F beaufschlagt wird, um eine Flüssigkeit, die in einem Quellendruckraum 21 angeordnet ist, unter einen Konstanten Druck zu setzen.

Der Quellendruckraum 21 ist mit den Druckräumen 11, 16 der beiden Gegenkraftelemente 7, 8 verbunden, so dass in den beiden ersten Druckräumen 11, 16 der beiden Gegenkraftelemente 7, 8 der gleiche Druck herrscht. Die Kolben 9, 14 der beiden Gegenkraftelemente 7, 8 haben jeweils gleich große Druckangriffsflächen, so dass die von den Gegenkraftelementen 7, 8 auf das Antriebselement 3 ausgeübten Zugkräfte entgegengesetzt gleich groß sind.

Der Quellendruckraum 21 steht über eine erste Leitung 22 mit dem ersten Druckraum 11 des ersten Gegenkraftelements 7 und über eine zweite Leitung 23 mit dem zweiten Druckraum 16 des zweiten Gegenkraftelements 8 in Verbindung. Die beiden Leitungen 22, 23 haben den gleichen Querschnitt und vorzugsweis auch die gleiche Länge, d. h. die Druckflüssigkeitsquelle 19 ist zwischen den beiden Gegenkraftelementen 7, 8 angeordnet.

Wenn das Antriebselement 3 durch die Antriebseinrichtung 4 bewegt wird, wie beispielsweise in Fig. 1 von links nach rechts, dann wird die Flüssigkeit aus den ersten Druckraum 11 des ersten Gegenkraftelements 7 verdrängt und zwar in den zweiten Druckraum 16 des zweiten Gegenkraftelements 8. Da hier symmetrische Verhältnisse herrschen, ergibt sich bei einer Bewegung des Antriebselements 3 im Grunde nur eine Verlagerung der Flüssigkeit durch die Leitungen 22, 23 von einem Gegenkraftelement 7 zum anderen Gegenkraftelement 8.

Da die Flüssigkeit eine gewisse Viskosität aufweist, ergibt sich bei dieser Bewegung eine gewisse Dämpfung, die sich vorteilhaft auf das Schwingungsverhalten der Legebarrenanordnung auswirkt.

Die Flüssigkeit in dem hydraulischen System, das im Wesentlichen durch die Gegenkraftelemente 7, 8, die Druckflüssigkeitsquelle 19 und die Leitungen 22, 23 gebildet ist, lässt sich unter einem vergleichsweise hohen Druck von mehr als 10 bar setzen. Dementsprechend lassen sich auch relativ hohe Kräfte erzeugen, mit denen das Antriebselement 3 gespannt wird. Auch diese hohen Kräfte wirken sich positiv auf das Schwingungsverhalten aus.

Darüber hinaus ist es nunmehr möglich, die Gegenkraftelemente 7, 8 mit einer vergleichsweise geringen Baugröße auszubilden und dennoch die erforderlichen Spannkräfte auf das Antriebselement 3 zu erzeugen, weil man, wie oben ausgeführt, entsprechend große Drücke erzeugen kann.

Wenn der Antrieb 4 genügend Kraft erzeugen kann, dann kann man auch mit einem Gegenkraftelement 7 auskommen, da es in entgegengesetzter Richtung zum Antrieb 4 wirkt.

Fig. 2 zeigt eine geringfügig abgewandelte Ausgestaltung einer Fadenführeranordnung 1, bei der gleiche und entsprechende Elemente mit den gleichen Bezugszeichen versehen sind.

Hier ist zusätzlich ein Puffervolumen 24 vorgesehen, dass in Flüssigkeitsverbindung mit den übrigen flüssigkeitsführenden Elementen der Legebarrenanordnung 1 steht. Im vorliegenden Fall ist das Puffervolumen 24 über eine Leitung 25 mit dem ersten Gegenkraftelement 7 verbunden. Das Puffervolumen 24 kann aber auch mit dem zweiten Gegenkraftelement 8, mit der Druckflüssigkeitsquelle 19 oder mit den Leitungen 22, 23 verbunden sein.

Das Puffervolumen 24 ist wesentlich größer als das Volumen der Druckräume 11, 16 der beiden Gegenkraftelemente 7, 8. Es ist vorzugsweise mindestens 10-mal so groß, insbesondere mindestens 50-mal so groß und besonders bevorzugt mindestens 100-mal so groß wie das Volumen der Druckräume 11, 16.

Wenn die Legebarrenanordnung mehrere Antriebselemente 3 und dementsprechend mehrere erste und zweite Gegenkraftelemente 7, 8 aufweist, dann kann das gleiche Puffervolumen 24 mit allen Gegenkraftelementen 7, 8 verbunden sein und die Größe des Puffervolumens 24 ist immer noch wesentlich größer als das aufsummierte Hubvolumen aller angeschlossenen Gegenkraftelemente 7, 8. Beispielsweise kann das Puffervolumen 100-mal größer sein als die aufsummierten Hubvolumina.

Bei der Ausgestaltung der Fig. 2 ist das Puffervolumen 24 so angeordnet, dass zumindest ein Teil der im Puffervolumen 24 enthaltende Flüssigkeit in Schwerkraftrichtung oberhalb der Druckräume 11, 16 der Gegenkraftelemente 7, 8 angeordnet ist. Sollte aus irgendwelchen Gründen die Druckflüssigkeitsquelle 19 nicht mehr den erforderlichen Druck liefern, ergibt sich immer noch ein hydrostatischer Druck aus dem Puffervolumen 24, der für eine definierte Spannung auf das Antriebselement 3 sorgt.

Das Puffervolumen 24 kann auch in den nachfolgend beschriebenen Ausführungsbeispielen eingesetzt werden, auch wenn es dort nicht weiter beschrieben ist.

Die Druckflüssigkeitsquelle 19 ist als Konstantdruckquelle ausgebildet, d. h. die auf die Druckflüssigkeitsquelle 19 wirkende Kraft F kann im Betrieb konstant gehalten werden, so dass sich in den Gegenkraftelementen 7, 8 immer der gleiche Druck einstellt.

Fig. 3 zeigt nun eine Möglichkeit, wie man den Druck in der Druckflüssigkeitsquelle 19 erzeugen kann. Hierzu ist der Kolben 20 der Druckflüssigkeitsquelle 19 an einem einarmigen Hebel 26 befestigt, der an einem Ende um einen festen Drehpunkt 27 verschwenkbar ist. Auf das andere Ende des Hebels 26 kann dann die Kraft F wirken. Über die Länge der Abschnitte des Hebels 26 lässt sich ein Übersetzungsverhältnis einstellen.

Fig. 4 zeigt eine Möglichkeit zur Erzeugung der Kraft F. Der Hebel 26 ist im Bereich seines freien Endes durch eine Schraube 28 belastet, die in ein gehäusefestes Element 29, an dem auch der Drehpunkt 27 angeordnet ist, eingeschraubt ist. Durch Verdrehen der Schraube 28 lässt sich eine entsprechende Kraft auf den Hebel 26 ausüben.

Fig. 5 zeigt eine zu Fig. 4 abgewandelte Ausführungsform. Der Kolben 20 der Druckflüssigkeitsquelle 19 wird hier von einem Exzenter 30 belastet, der um einen Drehpunkt 31 verdreht werden kann. Auch hier ergibt sich dann eine mögliche Übersetzung.

Die Druckflüssigkeitsquelle 19 erzeugt zwar einen konstanten Druck. Dieser Druck kann jedoch eingestellt werden, so dass die Druckflüssigkeitsquelle 19 einen einstellbaren Druck aufweist.

In allen Ausführungsformen ist der Druckraum 11, 16 in Schwerkraftrichtung unterhalb des Kolbens 9, 14 angeordnet. Dementsprechend ist es auf einfache Weise möglich, den Druckraum 11, 16 der beiden Gegenkraftelement 7, 8 zu entlüften.

In allen Fig. sind gleiche und einander entsprechende Elemente mit den gleichen Bezugszeichen versehen.

## Patentansprüche

1. Legebarrenanordnung (1) einer Kettenwirkmaschine mit mindestens einem Fadenführer (2), der an einem Antriebselement (3) angeordnet ist, das mit einer Antriebseinrichtung (4) und mit mindestens einem Gegenkraftelement (7, 8) in Wirkverbindung steht, **dadurch gekennzeichnet, dass** das Gegenkraftelement (7, 8) als hydraulisches Gegenkraftelement ausgebildet ist, das mit einer Flüssigkeit als Druckfluid arbeitet, die durch eine Druckflüssigkeitsquelle (19) bereitgestellt ist.

2. Legebarrenanordnung nach Anspruch 1, **dadurch gekennzeichnet, dass** die Flüssigkeit eine inkompressible Flüssigkeit ist.

3. Legebarrenanordnung nach Anspruch 1 oder 2, **dadurch gekennzeichnet, dass** das Gegenkraftelement (7, 8) mit einem mit der Flüssigkeit gefüllten Puffervolumen (24) in Verbindung steht.

4. Legebarrenanordnung nach einem der Ansprüche 1 bis 3, **dadurch gekennzeichnet, dass** das Gegenkraftelement (7, 8) einen Druckraum (11, 16) aufweist, der von einem Zylinder (10, 15) und einem im Zylinder (10, 15) bewegbaren Kolben (9, 14) begrenzt ist, wobei der Druckraum (11, 16) in Schwerkraftrichtung unterhalb des Kolbens angeordnet ist.

5. Legebarrenanordnung nach Anspruch 4, **dadurch gekennzeichnet, dass** das Puffervolumen (24) mindestens das 10-fache, vorzugsweise mindestens das 50-fache und besonders bevorzugt mindestens das 100-fache des Volumens des Druckraums (11, 16) beträgt.

6. Legebarrenanordnung nach einem der Ansprüche 3 bis 5, **dadurch gekennzeichnet, dass** das Puffervolumen (24) in Schwerkraftrichtung zumindest teilweise höher angeordnet ist als das Gegenkraftelement (7, 8).

7. Legebarrenanordnung nach einem der Ansprüche 1 bis 6, **dadurch gekennzeichnet, dass** das Gegenkraftelement (7, 8) eine Dämpfungseinrichtung aufweist.

8. Legebarrenanordnung nach einem der Ansprüche 1 bis 7, **dadurch gekennzeichnet, dass** das Antriebselement (3) mit zwei Gegenkraftelementen (7, 8) in Wirkverbindung steht, die in entgegengesetzten Richtungen auf das Antriebselement (3) wirken.

9. Legebarrenanordnung nach Anspruch 8, **dadurch gekennzeichnet, dass** die Druckflüssigkeitsquelle (19) mit den beiden Gegenkraftelemente (7, 8) verbunden ist.

10. Legebarrenanordnung nach Anspruch 9, **dadurch gekennzeichnet, dass** die Druckflüssigkeitsquelle (19) zwischen den Gegenkraftelementen (7, 8) angeordnet ist.

11. Legebarrenanordnung nach einem der Ansprüche 1 bis 10, **dadurch gekennzeichnet, dass** die Druckflüssigkeitsquelle (19) als Konstantdruckquelle ausgebildet ist.

12. Legebarrenanordnung nach Anspruch 11, **dadurch gekennzeichnet, dass** die Konstantdruckquelle einen einstellbaren Druck aufweist
